# EUROPÄISCHE PATENTSCHRIFT

(11) **EP 1 522 062 B1**
(45) Veröffentlichungstag und Bekanntmachung des Hinweises auf die Patenterteilung: **15.03.2006**
(21) Anmeldenummer: 03787640.6
(22) Anmeldetag: 09.07.2003
(51) Int. Cl.: G10K 11/172

(54) **VORRICHTUNG UND VERFAHREN ZUR AKTIVEN SCHALLBEKÄMPFUNG SOWIE TRIEBWERK FÜR FLUGZEUGE**
DEVICE AND METHOD FOR ACTIVE SOUNDPROOFING, AND POWER UNIT FOR AEROPLANES
DISPOSITIF ET PROCEDE D'INSONORISATION ACTIVE ET GROUPE MOTOPROPULSEUR POUR AVIONS

(30) Priorität: 16.07.2002 DE 10232291
(43) Veröffentlichungstag der Anmeldung: 13.04.2005
(73) Patentinhaber: EADS Deutschland GmbH, 85521 Ottobrunn (DE)
(72) Erfinder: ZILLMANN, Jörgen, 81675 München (DE)
(86) Internationale Anmeldenummer: PCT/DE2003/002292
(87) Internationale Veröffentlichungsnummer: WO 2004/017301

(56) Entgegenhaltungen:
- JP-A- 6 348 280
- US-A- 6 069 840
- US-A- 6 112 514
- RADAVICH P M ET AL: "A COMPUTATIONAL APPROACH FOR LOW-ACOUSTIC COUPLING IN CLOSED SIDE BRANCHES" JOURNAL OF THE ACOUSTICAL SOCIETY OF AMERICA, AMERICAN INSTITUTE OF PHYSICS. NEW YORK, US, Bd. 109, Nr. 4, April 2001 (2001-04), Seiten 1343-1353, XP001102789 ISSN: 0001-4966

## Beschreibung

Die vorliegende Erfindung betrifft eine Vorrichtung zur aktiven Schallbekämpfung gemäß dem Oberbegriff von Patentanspruch 1, die Verwendung einer derartigen Vorrichtung in einem Triebwerk, insbesondere einem Flugzeugtriebwerk, ein Verfahren zur aktiven Schallbekämpfung sowie ein Triebwerk für Flugzeuge.

Die Bekämpfung von Schall und die Reduzierung hoher Schallpegel gewinnen zunehmend an Bedeutung. Insbesondere im Bereich von Flugzeugtriebwerken sind aus Gründen des Umweltschutzes und des Komforts Schallschutz- und Schallbekämpfungsmaßnahmen in großem Umfang erforderlich.

Im Stand der Technik sind insbesondere aktive Schallbekämpfungsmaßnahmen und Hybride bekannt. Eine aktive Technologie wird zB. in der Zeitschrift aeroacoustics volume 1, number 1, 2002, S. 53 beschrieben. Dabei werden Lautsprecher in Form von schwingenden Membranen zur Erzeugung eines sekundären Schallfeldes verwendet, welches das primäre Schallfeld auslöscht. Dabei sind die Lautsprecher bzw. Aktuatoren in unmittelbarer Nähe der Schallentstehung des Primärschallfeldes angeordnet, nämlich auf den Statorblättem eines Triebwerks. Es besteht jedoch das Problem, dass für den Einbau der Aktuatoren nur sehr wenig Raum zur Verfügung steht und die Statorblätter darüber hinaus nur sehr dünn ausgebildet sind. Weiterhin sind die erzeugten Pegel aufgrund des eingeschränkten zur Verfügung stehenden Einbauvolumens sehr gering, so dass nur ein sehr geringer Anteil des primären Schallfeldes reduziert werden kann. D.h., dass bei akustischen Aktuatoren die Erzeugung hoher Schallpegel kaum möglich ist, da Baugröße, Gewicht und Leistungsverbrauch für viele Anwendungsfälle zu hoch sind.

Bei der Verwendung schwingender Membranen, die über elektromechanische Wandler angetrieben werden, wie z.B. elektrodynamische Wandler oder solche, die den piezoelektrischen Effekt ausnutzen, ist der mechanisch-akustische Wirkungsgrad der schwingenden Membran im Allgemeinen sehr gering. Weiterhin werden für tiefe Frequenzen Membranen mit einer großen Fläche benötigt. Daher sind bei Anwendungen, in denen Baugröße, Gewicht und Leistungsverbrauch sehr eingeschränkt sind, mit akustischen Aktuatoren bzw. schwingenden Membranen kaum ausreichend hohe Schallpegel erzeugbar, die geeignet wären, ein primäres Schallfetd weitgehend auszulöschen.

Weiterhin sind Hybrid-Konzepte bekannt, bei denen passive Elemente zur Schallabsorption verwendet werden. Dabei werden häufig Resonanzeigenschaften ausgenutzt, beispielsweise durch die Verwendung von Helmholtz-Resonatoren. Die oben bereits genannte Druckschrift aeroacoustics volume 1, number 1, 2002, zeigt auf S. 52 einen aktiven Helmholtz-Resonator zur Schallabsorption in einem Triebwerk. Da die Wirkung eines Helmholtz-Resonators auf einen schmalen Frequenzbereich begrenzt ist, werden aktive Elemente eingesetzt, um die Eigenschaften des Resonators an die jeweiligen Anforderungen anzupassen, beispielsweise an die Veränderungen der Rotordrehzahlen.

In dem Artikel Active Resonators for Control of Multiple Spinning Modes in an Axial Flow Fan Inlet von B.E. Walker and A.S. Hersh, 1999 American Institute of Aeronautics & Astronautics, S. 339 - 343, werden ebenfalls aktiv gesteuerte Helmholtz-Resonatoren beschrieben, die zur Schalldämpfung in Triebwerken eingesetzt werden. Zur Anpassung an die jeweiligen Frequenzen wird das Volumen des Helmholtz-Resonators durch Aktuatoren gesteuert.

Diese Hybridenkonzepte bzw. Technologien verbessern zwar die bestehenden rein passiven Konzepte, jedoch wird kein sekundäres Schallfeld erzeugt, und es erfolgt keine aktive Schallauslöschung.

In dem Artikel Optimization of Flow Distortions for Fan Noise Reduction with One-Sided Actuators, C. Pitelet et al., AIAA 2001-2219, werden Störstäbe im Einlauf eines Triebwerks montiert, die selbst keinen Schall erzeugen, jedoch eine Störung in der Zuströmung des Rotors bewirken, wodurch sekundärer Schall vom Rotor abgestrahlt wird. Derartige Konstruktionen haben jedoch den Nachteil, dass sie sich nur schwer an Veränderungen des Primärschallfeldes anpassen lassen und somit sehr unflexibel sind. Ein weiterer Nachteil ist die Beeinträchtigung der Aerodynamik des Rotors sowie erhebliche Probleme bei der Erfüllung von Sicherheitskriterien und -vorschriften.

Weiterhin werden im Stand der Technik Töne unterdrückt, die durch die Überströmung von Hohlräumen entstehen. Dabei wird der Schall durch Instabilitäten in der Strömung hervorgerufen. Die Hohlräume regen diese Störungen für bestimmte Frequenzen stark an, so dass als Ergebnis sehr laute Töne entstehen. Um diese Töne zu unterdrücken und den entstehenden Schall zu verhindern, werden Aktuatoren eingesetzt. Mittels der Aktuatoren werden die Resonatoreigenschaften in der Art beeinflusst, dass die Instabilität der Strömung nicht angefacht wird. Es wird also die Wechselwirkung der Instabilität mit den Resonanzeigenschaften der Kammer unterdrückt.

In der Druckschrift DE 296 11 884 U1 wird in einem Abgaskanal mit einem Lautsprecher Antischall erzeugt. Dabei befindet sich zwischen dem Lautsprecher und dem Abgaskanal eine Kammer, um vor dem Lautsprecher einen Überdruck zu erzeugen und damit den Lautsprecher vor aggressiven Gasen, Verbrennungsrückständen, Staub, usw. aus dem Abgaskanal zu schützen.

JP 06348280 beschreibt ebenfals ein Antischallsystem in einem Gaskanal.

Im Hinblick auf die oben beschriebenen Nachteile des Standes der Technik ist es die Aufgabe der vorliegenden Erfindung, eine Vorrichtung und ein Verfahren zur Schallbekämpfung anzugeben, mit dem sehr laute Schallpegel erzeugt werden können und andererseits nur eine geringe Leistung benötigt wird. Weiterhin soll ein Triebwerk für Flugzeuge geschaffen werden, das im Betrieb sehr leise ist, wobei für die aktive Schallbekämpfung nur ein geringer Bauraum und eine geringe Energieversorgung zur Verfügung gestellt werden muss.

Die Aufgabe wird gelöst durch die Vorrichtung zur aktiven Schallbekämpfung gemäß Patentanspruch 1, durch die Verwendung der Vorrichtung gemäß Patentanspruch 14, durch das Verfahren zur aktiven Schallbekämpfung gemäß Patentanspruch 15 und durch das Triebwerk für Flugzeuge gemäß Patentanspruch 18. Weitere vorteilhafte Merkmale, Aspekte und Details der Erfindung ergeben sich aus den abhängigen Ansprüchen, der Beschreibung und den Zeichnungen.

Die erfindungsgemäße Vorrichtung zur aktiven Schallbekämpfung umfasst ein Gehäuse, in dem eine Kammer ausgebildet ist, und eine Kammeröffnung, die in einer Wandung der Kammer ausgebildet ist, wobei die Kammeröffnung seitlich an einem Gasstrom angeordnet oder anzuordnen ist, und wobei an der Kammeröffnung eine verstellbare Umlenkvorrichtung angeordnet ist, die in einer ersten Stellung den an der Kammeröffnung vorbeiströmenden Gasstrom zumindest teilweise in die Kammer leitet, um dort das Gas zu verdichten, und in einer zweiten Stellung das Gas aus der Kammer dem Gasstrom zuführt, um das in der Kammer befindliche Gas zu entspannen.

Dadurch können im Betrieb sehr hohe Schallpegel erzeugt werden, die sich einem primären Schallfeld überlagern und dieses zumindest teilweise auslöschen, wobei die Baugröße, das Gewicht und der Leistungsverbrauch gering gehalten werden können. Die erfindungsgemäße Vorrichtung hat einen sehr hohen Wirkungsgrad. Die notwendige Energie wird dem Gas- bzw. Luftstrom entnommen, wobei dieser Luftstrom konstant sein kann. Zur Steuerung wird nur eine geringe Leistung benötigt, die lediglich dazu verwendet wird, den Luftstrom abzulenken. Der Aufbau der erfindungsgemäßen Vorrichtung ist relativ einfach und benötigt nur wenig Platz und Gewicht.

Bei der vorliegenden Erfindung wird zur Erzeugung von hohen Schalldrücken ein aeroakustischer Schallentstehungsmechanismus ausgenutzt, der auch für die Tonerzeugung beim Anblasen von Pfeifen und Hohlräumen verantwortlich ist. Dabei wird die Schallentstehung durch Instabilitäten in der freien Grenzschichtströmung ausgelöst. Diese Druck und Geschwindigkeitsschwankungen der Strömung werden mit einem akustischen Resonator gekoppelt. Der Resonator, der durch die Kammer gebildet wird, bewirkt eine Rückkopplung der Schwankungsanteile an den Entstehungsort der freien Grenzschicht. Für gewisse Frequenzen erzeugt diese Rückantwort des Resonators Rückkopplungsbedingungen, die die Instabilität anfachen, d.h., es entsteht eine Resonanz. Nach einer gewissen Einschwingzeit werden durch diesen Vorgang starke Druckschwankungen im Resonator erzeugt und als Schall abgestrahlt. Im Resonanzfall hat sich die Instabilität soweit angefacht, dass im Rhythmus der Resonanzfrequenz die freie Grenzschichtströmung in das Resonatorvolumen ein- und ausgelenkt wird. Dies ist die Ursache für die Komprimierung der Fluidteilchen. Dabei wird ausgenutzt, dass die Umwandlung von Geschwindigkeitsschwankungen in akustische Druckschwankungen im Resonatorvolumen ein sehr effektiver Prozess ist. Die Fluidteilchen werden unmittelbar komprimiert und dekomprimiert, was den eigentlichen Schallentstehungsmechanismus charakterisiert.

Die vorliegende Erfindung nutzt in vorteithafter Weise diese Effekte aus, um damit den Schall in einer Strömung bzw. in einem Strömungskanal zu reduzieren. Es wird jedoch auf die stochastische Anregung durch die Instabilität in der Grenzschichtströmung verzichtet und an dessen Stelle eine Umlenkvorrichtung verwendet. Diese Vorrichtung ermöglicht eine deterministische Anregung des Schallentstehungsprozesses, bzw. Ein- und Auslenken der Luftströmung in das Kammervolumen.

Da sowohl Phase als auch Amplitude des erzeugten Schallfeldes durch Ansteuerung der Umlenkvorrichtung geregelt werden können, eignet sich dieser Schallgeneratur für aktive Schallregelungen.

Durch die verstellbar angeordnete Umlenkvorrichtung wird ein Wechseldruck in der Kammer erzeugt und als Schall durch die Kammeröffnung abgestrahlt. Dieser abgestrahlte Schall überlagert sich dem primären Schallfeld und reduziert dieses.

Dabei kann die Frequenz des abgestrahlten Schalls durch die Zeitdauer bestimmt werden, während der sich die Umlenkeinheit in der ersten und in der zweiten Stellung befindet. Die Phase der Schalldruckschwankungen steht in festem Bezug zur Phase der eingeleiteten Luftströmung in die Kammer. Dabei hängt der Schalldruck von der in die Kammer eingeleiteten Luftmenge bzw. der Amplitude des Anregungssignals für die Umlenkvorrichtung und dem Kammervolumen ab.

Vorteilhafterweise umfasst die Umlenkvorrichtung eine Klappe, die um eine Achse schwenkbar angeordnet ist, wobei die Achse senkrecht zur Strömungsrichtung des Gasstroms gerichtet ist. Dadurch kann die erfindungsgemäße Vorrichtung mit einem besonders geringen konstruktiven Aufwand realisiert werden.

Die Umlenkvorrichtung kann auch als einseitig eingespannte, schwingbare Platte ausgestaltet sein.

Bevorzugt ist die Kammer als Resonator ausgestaltet, wobei die Umlenkvorrichtung an einer stromaufwärts gelegenen Kante der Kammeröffnung positioniert ist. Vorteilhafterweise wird die Luftströmung proportional zum Anregungssignal der Umlenkvorrichtung ausgelenkt.

Bevorzugt ist zumindest stromaufwärts der Kammeröffnung ein Strömungskanal für den Gasstrom angeordnet, der dazu dient, den Gasstrom an der Kammeröffnung vorbeizuführen. Der Strömungskanal kann entweder ein Teil der erfindungsgemäßen Vorrichtung sein, oder die erfindungsgemäße Vorrichtung ist so ausgestaltet, dass ein vorhandener Strömungskanal, beispielsweise in einem Triebwerk, entsprechend genutzt wird.

Vorteilhafterweise umfasst die Umlenkvorrichtung eine Umlenkfläche, die in der ersten Stellung dem Gasstrom zugewandt und schräg zum Gasstrom gerichtet ist, und die in der zweiten Stellung dem Gasstrom abgewandt und schräg zum Gasstrom gerichtet ist. Dadurch kann bei relativ geringem Aufwand eine exakte Umlenkung des Gasstroms oder eines Teils davon zur Kammer hin erfolgen, ebenso wie das in der Kammer befindliche Gas in der zweiten Stellung der Umlenkvorrichtung exakt entspannt werden kann.

Vorteilhafterweise umfasst die Vorrichtung eine Steuer- und/oder Antriebseinheit, die an die Umlenkvorrichtung gekoppelt ist. Die Umlenkvorrichtung kann beispielsweise ein elastisches Element umfassen. Dadurch wird eine Rückstellkraft auf die Umlenkvorrichtung ausgeübt, die in Richtung der Nulllage wirkt, so dass die Umlenkvorrichtung auch bei erhöhten Frequenzen wirksam und effektiv arbeitet.

Bevorzugt umfasst die Kammer eine verstellbare Kammerwand. Dadurch lässt sich das Kammervolumen den jeweiligen Anforderungen entsprechend anpassen. Der von der erfindungsgemäßen Vorrichtung im Betrieb erzeugte Schalldruck hängt vom Kammervolumen und von der in die Kammer eingeleiteten Luftmenge ab. Somit kann aufgrund der verstellbaren Kammerwand der Schalldruck flexibel eingestellt werden.

Besonders vorteilhaft ist es, wenn der Gasstrom durch die Einlaufströmung eines Triebwerks gebildet wird. Dadurch wird die zur Schallbekämpfung von Triebwerken notwendige Energie direkt dem Gas- bzw. Luftstrom entnommen, so dass keine aufwendigen Energieversorgungen zum Betrieb der Vorrichtung notwendig sind.

Es ist aber auch möglich, dass der Gasstrom aus einer separaten Druckluftversorgung gebildet wird. Allgemein kann der Gas- bzw. Luftstrom aus vorhandenen Aggregaten erzeugt werden, wobei die Druckluftversorgung ein Beispiel eines derartigen Aggregats darstellt.

Insbesondere kann der Strömungskanal durch einen Triebwerkseinlauf eines Flugzeugs gebildet sein.

Gemäß einem besonderen Aspekt der Erfindung wird vorgeschlagen, die erfindungsgemäße Vorrichtung in einem Triebwerk, insbesondere in einem Flugzeugtriebwerk, zu verwenden.

Gemäß einem anderen Aspekt der Erfindung wird ein Verfahren zur aktiven Schallbekämpfung angegeben, dass die folgenden Schritte umfasst:
mindestens teilweises Umlenken eines Gasstroms in eine Kammer, um den Druck in der Kammer zu erhöhen;
Vorbeileiten des Gasstroms an der Kammer bei einem erreichten Maximaldruck innerhalb der Kammer;
Zurückleiten von Gas, das sich in der Kammer befindet, in den Gasstrom, um den Druck in der Kammer abzubauen;

wobei die Schritte periodisch nacheinander durchgeführt werden.

Durch das erfindungsgemäße Verfahren können sehr laute Schallpegel zur Schallbekämpfung produziert werden, obwohl hierfür nur eine geringe Leistung notwendig ist. D.h., es ergibt sich bei dem erfindungsgemäßen Verfahren ein besonders hoher Wirkungsgrad, da die Energie zur Schallbekämpfung dem vorhandenen Gas- bzw. Luftstrom entnommen wird.

Das erfindungsgemäße Verfahren wird vorteilhafterweise mit der erfindungsgemäßen Vorrichtung durchgeführt. Insbesondere kann es beim Betrieb eines Triebwerks durchgeführt werden. Dadurch kann die Schallabstrahlung von Triebwerken erheblich reduziert werden. Die oben in Bezug auf die Vorrichtung genannten Merkmale und Vorteile gelten auch für das erfindungsgemäße Verfahren.

Weiterhin wird ein Triebwerk für Flugzeuge vorgeschlagen, das eine erfindungsgemäße Vorrichtung zur aktiven Schallbekämpfung, wie sie hier beschrieben ist, umfasst.

Nachfolgend wird die Erfindung beispielhaft anhand von Zeichnungen beschrieben, in denen
- Fig. 1a - d: eine bevorzugte Ausführungsform der Erfindung in verschiedenen Betriebsphasen als Schnittansicht schematisch zeigen.

In Fig. 1a ist eine Vorrichtung 10 zur Schallabsorption in einer ersten Betriebsphase gezeigt. Die Vorrichtung 10 umfasst ein Gehäuse 11, in dessen Innenraum eine Kammer 12 ausgebildet ist. Die Kammer 12 hat in einer Wandung 12a eine Kammeröffnung 13, die sich an einer Seite der Kammer 12 befindet, die im Betrieb von einem Luft- bzw. Gasstrom 14 überstrichen wird. Die Wandung 12a der Kammer 12, in der sich die Kammeröffnung 13 befindet, ist parallel zur Richtung des stromaufwärts der Kammer 12 befindlichen Gasstroms 14 ausgerichtet.

Im Bereich der Kammeröffnung 13 ist eine Umlenkvorrichtung 15 angeordnet, die im vorliegenden Beispiel die Form einer Platte aufweist. Die Umlenkvorrichtung 15 ist schwenkbar um eine Achse A gelagert, die senkrecht zur Richtung des herangeführten Gasstroms 14 gerichtet ist.

Die plattenförmige Umlenkvorrichtung 15 kann verschiedene Stellungen einnehmen, die es erlauben, den Gasstrom 14 zumindest teilweise in die Kammer zu lenken bzw. Gas aus der Kammer 12 dem an der Kammeröffnung 13 vorbeiführenden Gasstrom 14 zuzuführen. In der in Fig. 1a gezeigten ersten Phase ist die Umlenkvorrichtung 15 gegenüber dem Gasstrom 14 verkippt, so dass das heranströmende Gas auf die schräg gestellte Unterseite 15a der Umlenkvorrichtung 15 trifft, so dass es in seiner Strömungsrichtung umgelenkt und in die Kammer 12 geführt wird. In dieser ersten Phase baut sich durch das in die Kammer 12 strömende Gas dort ein erhöhter Druck bzw. Gegendruck auf.

An dem stromaufwärts gelegenen Ende der Kammeröffnung 13 befindet sich eine Kante 16, so dass das Gas aus dem Gasstrom 14 infolge der Umlenkung bzw. durch die Umlenkvorrichtung 15 verursachten Richtungsänderung der Strömung an der Kante 16 vorbeigeführt wird bzw. die Kante 16 überstreicht, wenn es durch die Kammeröffnung 13 in die Kammer 12 eintritt.

Auf der stromaufwärts gelegenen Seite der Kammer 12 ist ein Strömungskanal 17 ausgebildet, der zur Führung des Gasstroms 14 dient und Teil der Vorrichtung 10 sein kann. Es ist aber ebenso möglich, dass die Vorrichtung 10 an einen vorhandenen Strömungskanal seitlich angeschlossen wird.

Die Kammer 12 hat an ihrer einen Seite eine verstellbare Kammerwand 18, so dass das Kammervolumen variabel eingestellt werden kann. In dem hier gezeigten Beispiel ist die verstellbare Kammerwand 18 auf der der Kammeröffnung 13 gegenüber liegenden Seite der Kammer 12 angeordnet. Ein in den Figuren nicht dargestellter Steuer- und Antriebsmechanismus ist mit der verstellbaren Kammerwand 18 gekoppelt, um das Kammervolumen zu steuern und nach Bedarf anzupassen.

Fig. 1b zeigt die Vorrichtung 10 in einer zweiten Phase (90°) in der die plattenförmige Umlenkvorrichtung 15 parallel zur Richtung des Gasstroms 14 gerichtet ist. In dieser Stellung wird der Gasstrom 14 nicht umgelenkt, sondern er überstreicht die Kammeröffnung 13 oberhalb der plattenförmigen Umlenkvorrichtung 15, so dass das Gas an der Kammer 12 vorbeigeführt wird. In dieser Phase hat der Druck in der Kammer 12 seinen Maximalwert erreicht. In der Figur wird der Druck schematisch durch Kreise symbolisiert, wobei der Durchmesser ein Maß für die Amplitude darstellt. In diesem Fall kennzeichnen die schwarzen Kreise in Fig. 1 b einen in der Kammer 12 vorhandenen Überdruck gegenüber den außerhalb der Kammer 12 liegenden Bereichen der Gasströmung.

Fig. 1c zeigt die Vorrichtung 10 in einer dritten Phase (180°), in der die Umlenkvorrichtung 15 derart verkippt ist, dass das im Strömungskanal 17 heranströmende Gas an ihrer Oberseite vorbeigeleitet wird und nicht in die Kammer 12 eintritt, während andererseits das in der Kammer 12 befindliche Gas durch die Kammeröffnung 13 austreten kann, so dass sich das in der Kammer befindliche Gas ausdehnen kann. D.h., die Umlenkvorrichtung 15 ist in Bezug auf die Strömungsrichtung des Gasstromes 14 schräg gestellt, so dass die Kammeröffnung 13 für das heranströmende Gas verschlossen ist. An der Unterseite 15a der verkippten Umlenkvorrichtung 15 wird das Gas aus der Kammer 12 dem an der Oberseite vorbeigeleiteten Gasstrom zugeführt.

Fig. 1d zeigt die erfindungsgemäße Vorrichtung 10 in einer vierten Phase (270°), in der ein Druckminimum in der Kammer 12 besteht. Das Druckminimum ist in dieser Phase aufgrund der Trägheit des Ausdehnungsprozesses, der in Fig. 1c gezeigt ist, entstanden. In der hier gezeigten vierten Phase ist die Umlenkvorrichtung 15 wieder parallel zur Richtung des Gasstroms 14 ausgerichtet, so dass der Gasstrom 14 mittels der Umlenkvorrichtung 15 an der Kammeröffnung 13 vorbeigeleitet wird. Der in dieser Phase bestehende Unterdruck in der Kammer 12 ist durch die weißen Kreise in Fig. 1d symbolisiert.

Anschließend beginnt der Zyklus erneut von vorne, d.h. es wird entsprechend der in Fig. 1a gezeigten ersten Phase Gas bzw. Luft mittels der Umlenkvorrichtung 15 in die Kammer 12 geführt, und anschließend werden die weiteren Phasen durchlaufen.

Wie oben in den Figuren 1a -1d gezeigt, wird durch die Umlenkvorrichtung 15 der Luft- bzw. Gasstrom steuerbar in die Kammer 12 gelenkt, und es wird durch Verstellung der Umlenkvorrichtung 15 ein Wechseldruck in der Kammer 12 erzeugt. Der Wechseldruck wird als Schall durch die Kammeröffnung 13 abgestrahlt. Im Betrieb wird die Luft- bzw. Gasströmung proportional zum Anregungssignal der Umlenkvorrichtung 15 ausgelenkt.

Die Frequenz des abgestrahlten Schalls wird durch die Zeitdauer der dargestellten Phasen bestimmt. Dabei steht die Phase der Schalldruckschwankungen in festem Bezug zur Phase der eingeleiteten Gasströmung in die Kammer 12. Der Schalldruck hängt von der in die Kammer 12 eingeleiteten Luftmenge und dem Kammervolumen ab. Mittels einer geeigneten Steuereinheit wird die Amplitude des Anregungssignals für die Umlenkvorrichtung 15 zur Steuerung der eingeleiteten Luftmenge verwendet. Das Kammervolumen wird durch die verstellbare Kammerwand 18 angepasst.

Bei der Erfindung werden aeroakustische Schallentstehungsmechanismen zur Schallbekämpfung ausgenutzt. Dabei wird die erforderliche Energie der verfügbaren Gasströmung entnommen. Hierzu wird der Gasstrom in die seitlich angebrachte Kammer 12 umgelenkt, wo er aufgrund des begrenzt vorhandenen Kammervolumens abgebremst und verdichtet wird. Anschließend wird der Gasstrom an der Kammeröffnung 13 vorbeigeleitet, wobei sich das komprimierte Gas in der Kammer 12 über die Kammeröffnung 13 entspannen kann. Der durch die Dichteänderung hervorgerufene Schall wird durch die Kammeröffnung 13 abgestrahlt. Er überlagert sich mit dem störenden ursprünglichen Schallfeld und führt durch geeignete Steuerung der Phasen und Frequenzen zur teilweisen Auslöschung des ursprünglich vorhandenen, störenden Schalls.

Trotz geringer Leistungsaufnahme der erfindungsgemäßen Vorrichtung 10 können äußerst laute Schallpegel zur Auslöschung des Störschallfeldes produziert werden, wobei der Aufbau sehr einfach ist und nur wenig Platz und Gewicht benötigt wird.

## Patentansprüche

1. Vorrichtung (10) zur aktiven Schallbekämpfung, mit
einem Gehäuse (11), in dem eine Kammer (12) ausgebildet ist; und
einer Kammeröffnung (13), die in einer Wandung der Kammer (12) ausgebildet ist und seitlich an einem Gasstrom (14) angeordnet oder anzuordnen ist
**gekennzeichnet durch**,
eine Umlenkvorrichtung (15), die an der Kammeröffnung (13) verstellbar angeordnet ist, wobei die Umlenkvorrichtung (15) in einer ersten Stellung den an der Kammeröffnung (13) vorbeiströmenden Gasstrom (14) zumindest teilweise in die Kammer (12) leitet um dort Gas zu verdichten, und in einer zweiten Stellung das Gas aus der Kammer (12) dem Gasstrom (14) zuführt, um das in der Kammer (12) befindliche Gas zu entspannen.

2. Vorrichtung nach Anspruch 1, **dadurch gekennzeichnet, dass** die Umlenkvorrichtung (15) eine Klappe umfasst, die um eine Achse (A) schwenkbar angeordnet ist, die senkrecht zur Strömungsrichtung des Gasstroms (14) gerichtet ist.

3. Vorrichtung nach Anspruch 1 oder 2, **dadurch gekennzeichnet, dass** die Umlenkvorrichtung (15) als einseitig eingespannte, schwingbare Platte ausgestaltet ist.

4. Vorrichtung nach einem der vorhergehenden Ansprüche, **dadurch gekennzeichnet, dass** die Kammer (12) als Resonator ausgestaltet ist, wobei die Umlenkvorrichtung (15) an einer stromaufwärts gelegenen Kante (16) der Kammeröffnung (13) positioniert ist.

5. Vorrichtung nach einem der vorhergehenden Ansprüche, **gekennzeichnet durch** einen Strömungskanal (17) für den Gasstrom (14), der stromaufwärts der Kammeröffnung (13) angeordnet ist, um den Gasstrom (14) an der Kammeröffnung (13) vorbei zu führen.

6. Vorrichtung nach einem der vorhergehenden Ansprüche, **dadurch gekennzeichnet, dass** die Umlenkvorrichtung (15) eine Umlenkfläche (15a) umfasst, die in der ersten Stellung dem Gasstrom (14) zugewandt und schräg zum Gasstrom (14) gerichtet ist, und die in der zweiten Stellung dem Gasstrom (14) abgewandt und schräg zum Gasstrom (14) gerichtet ist.

7. Vorrichtung nach einem der vorhergehenden Ansprüche, **gekennzeichnet durch** eine Steuereinheit zur Steuerung der Umlenkvorrichtung (15).

8. Vorrichtung nach einem der vorhergehenden Ansprüche, **gekennzeichnet durch** eine Antriebseinheit, die an die Umlenkvorrichtung (15) gekoppelt ist.

9. Vorrichtung nach einem der vorhergehenden Ansprüche, **dadurch gekennzeichnet, dass** die Umlenkvorrichtung (15) ein elastisches Element umfasst.

10. Vorrichtung nach einem der vorhergehenden Ansprüche, **gekennzeichnet durch** eine verstellbare Kammerwand (18).

11. Vorrichtung nach einem der vorhergehenden Ansprüche, **dadurch gekennzeichnet, dass** der Gasstrom (14) durch die Einlaufströmung eines Triebwerks gebildet wird.

12. Vorrichtung nach einem der vorhergehenden Ansprüche, **dadurch gekennzeichnet, dass** der Gasstrom (14) aus einer Druckluftversorgung gebildet wird.

13. Vorrichtung nach einem der vorhergehenden Ansprüche, **dadurch gekennzeichnet, dass** der Strömungskanal (17) durch einen Triebwerkseinlauf eines Flugzeugs gebildet wird.

14. Verwendung einer Vorrichtung nach einem der vorhergehenden Ansprüche in einem Triebwerk.

15. Verfahren zur aktiven Schallbekämpfung, mit den Schritten:
mindestens teilweises Umlenken eines Gasstromes (14) in eine Kammer (12), um den Druck in der Kammer (12) zu erhöhen;
Vorbeileiten des Gasstromes (14) an der Kammer (12) bei einem erreichten Maximaldruck innerhalb der Kammer (12);
Zurückleiten von Gas, das sich in der Kammer (12) befindet, in den Gasstrom (14), um den Druck in der Kammer (12) abzubauen;
wobei die Schritte periodisch nacheinander durchgeführt werden.

16. Verfahren nach Anspruch 15, **dadurch gekennzeichnet, dass** eine Umlenkvorrichtung (15) in Form einer Klappe zwischen verschiedenen Stellungen hin- und her geschwenkt wird, um den Druck in der Kammer (12) periodisch auf- und abzubauen.

17. Verfahren nach Anspruch 15 oder 16, **dadurch gekennzeichnet, dass** es beim Betrieb eines Triebwerks durchgeführt wird.

18. Triebwerk für Flugzeuge, **gekennzeichnet durch** eine Vorrichtung zur aktiven Schallbekämpfung nach einem der Ansprüche 1 bis 13.

## Claims

1. A device (10) for active noise control, comprising a housing (11) in which is formed a chamber (12); and a chamber opening (13) which is formed in a wall of the chamber (12) and is arranged or is to be arranged at the side of a gas stream (14), **characterised by** a deflection device (15) which is arranged adjustably at the chamber opening (13), the deflection device (15) in a first position guiding the gas stream (14) flowing past the chamber opening (13) at least partially into the chamber (12) in order to compress the gas therein, and in a second position conducting the gas from the chamber (12) to the gas stream (14) in order to decompress the gas in the chamber (12).

2. A device according to claim 1, **characterised in that** the deflection device (15) comprises a flap which is arranged swivellably about an axis (A) aligned perpendicularly to the flow direction of the gas stream (14).

3. A device according to claim 1 or 2, **characterised in that** the deflection device (15) is configured as a plate mounted at one side and able to be oscillated.

4. A device according to any one of the preceding claims, **characterised in that** the chamber (12) is configured as a resonator, the deflection device (15) being positioned at an upstream edge (16) of the chamber opening (13).

5. A device according to any one of the preceding claims, **characterised by** a flow channel (17) for the gas stream (14), which flow channel (17) is arranged upstream of the chamber opening (13) in order to guide the gas stream (14) past the chamber opening (13).

6. A device according to any one of the preceding claims, **characterised in that** the deflection device (15) includes a deflection face (15a) which in the first position faces towards the gas stream (14) and is aligned obliquely with respect to the gas stream (14), and which in the second position faces away from the gas stream (14) and is aligned obliquely with respect to the gas stream (14).

7. A device according to any one of the preceding claims, **characterised by** a control unit for controlling the deflection device (15).

8. A device according to any one of the preceding claims, **characterised by** a drive unit which is coupled to the deflection device (15).

9. A device according to any one of the preceding claims, **characterised in that** the deflection device (15) includes an elastic element.

10. A device according to any one of the preceding claims, **characterised by** an adjustable chamber wall (18).

11. A device according to any one of the preceding claims, **characterised in that** the gas stream (14) is formed by the inlet flow of an engine.

12. A device according to any one of the preceding claims, **characterised in that** the gas stream (14) is formed from a compressed air supply.

13. A device according to any one of the preceding claims, **characterised in that** the flow channel (17) is formed by an intake of an aircraft engine.

14. Use of a device according to any one of the preceding claims in an engine.

15. A method for active noise control, comprising the steps:
at least partially diverting a gas stream (14) into a chamber (12) in order to increase the pressure in the chamber (12);
guiding the gas stream (14) past the chamber (12) upon attainment of a maximum pressure inside the chamber (12);
conducting gas located in the chamber (12) back into the gas stream (14) in order to reduce the pressure in the chamber (12),
the steps being carried out periodically in succession.

16. A method according to claim 15, **characterised in that** a deflection device (15) in the form of a flap is swivelled back and forth between different positions in order periodically to increase and decrease the pressure in the chamber (12).

17. A method according to claim 15 or 16, **characterised in that** it is carried out when operating an engine.

18. An engine for aircraft, **characterised by** a device for active noise control according to any one of claims 1 to 13.

## Revendications

1. Dispositif (10) d'insonorisation active, comprenant un boîtier (11) contenant une chambre (12) avec une ouverture de chambre (13) dans une paroi de la chambre (12) et disposée ou à disposer latéralement à un courant de gaz (14),
**caractérisé par**
un dispositif de renvoi (15) réglable sur l'ouverture de chambre (13), le dispositif de renvoi (15), dans une première position, conduisant le courant de gaz (14) passant à côté de l'ouverture de chambre (13) au moins partiellement dans la chambre (12) pour y comprimer des gaz et, dans une deuxième position, amène les gaz de la chambre (12) dans le courant de gaz (14) pour détendre les gaz présents dans la chambre (12).

2. Dispositif selon la revendication 1,
**caractérisé en ce que**
le dispositif de renvoi (15) comprend un clapet pivotant autour d'un axe (A) perpendiculairement au sens d'écoulement du courant de gaz (14).

3. Dispositif selon la revendication 1 ou 2,
**caractérisé en ce que**
le dispositif de renvoi (15) est une plaque oscillante enserrée d'un côté.

4. Dispositif selon l'une quelconque des revendications précédentes,
**caractérisé en ce que**
la chambre (12) présente la forme d'un résonateur, le dispositif de renvoi (15) étant positionné sur une arête (16) de l'ouverture de chambre (13) située en amont.

5. Dispositif selon l'une quelconque des revendications précédentes,
**caractérisé par**
un canal d'écoulement (17) pour le courant de gaz (14), qui est disposé en amont de l'ouverture de chambre (13) pour faire passer le courant de gaz (14) à côté de l'ouverture de chambre (13).

6. Dispositif selon l'une quelconque des revendications précédentes,
**caractérisé en ce que**
le dispositif de renvoi (15) comprend une surface de renvoi (15a) qui, dans la première position, est tournée vers le courant de gaz (14) et orientée en biais par rapport au courant de gaz (14), et qui dans la deuxième position est opposée au courant de gaz (14) et orientée en biais par rapport au courant de gaz (14).

7. Dispositif selon l'une quelconque des revendications précédentes,
**caractérisé par**
une unité de commande pour commander le dispositif de renvoi (15).

8. Dispositif selon l'une quelconque des revendications précédentes,
**caractérisé par**
une unité d'entraînement à laquelle le dispositif de renvoi (15) est couplé.

9. Dispositif selon l'une quelconque des revendications précédentes,
**caractérisé en ce que**
le dispositif de renvoi (15) comprend un élément élastique.

10. Dispositif selon l'une quelconque des revendications précédentes,
**caractérisé par**
une paroi de chambre (18) réglable.

11. Dispositif selon l'une quelconque des revendications précédentes,
**caractérisé en ce que**
le courant de gaz (14) est formé par le flux d'entrée d'un propulseur.

12. Dispositif selon l'une quelconque des revendications précédentes,
**caractérisé en ce que**
le courant de gaz (14) est formé par une alimentation en air comprimé.

13. Dispositif selon l'une quelconque des revendications précédentes,
**caractérisé en ce que**
le canal d'écoulement (17) est formé par une entrée de propulseur d'un avion.

14. Utilisation d'un dispositif selon l'une quelconque des revendications précédentes dans un propulseur.

15. Procédé d'insonorisation active comprenant les étapes:
- renvoi au moins partiel d'un courant de gaz (14) dans une chambre (12) pour augmenter la pression dans la chambre (12),
- passage du courant de gaz (14) en dérivation de la chambre (12) lorsqu'une pression maximale à l'intérieur de la chambre (12) est atteinte,
- retour de gaz de la chambre (12) dans le courant de gaz (14) pour réduire la pression dans la chambre (12),
- réalisation des étapes périodiques l'une après l'autre.

16. Procédé selon la revendication 15,
**caractérisé en ce qu'**
on pivote un dispositif de renvoi (15) en forme d'un clapet entre différentes positions pour établir et réduire périodiquement la pression dans la chambre (12).

17. Procédé selon la revendication 15 ou 16,
**caractérisé en ce qu'**
il est réalisé lors du fonctionnement d'un propulseur.

18. Propulseur pour avions,
**caractérisé par**
un dispositif d'insonorisation active selon l'une quelconque des revendications 1 à 13.
